# EUROPÄISCHE PATENTSCHRIFT

(11) **EP 0 529 352 B1**
(45) Veröffentlichungstag und Bekanntmachung des Hinweises auf die Patenterteilung: **16.07.1997**
(21) Anmeldenummer: 92113230.4
(22) Anmeldetag: 03.08.1992
(51) Int. Cl.: F24C 7/00

(54) **Herd mit sensorgesteuerter Pyrolyse**
Sensor controlled pyrolytic oven
Four à nettoyage par pyrolyse et commandé par un capteur

(30) Priorität: 19.08.1991 DE 4127389
(43) Veröffentlichungstag der Anmeldung: 03.03.1993
(73) Patentinhaber: BOSCH-SIEMENS HAUSGERÄTE GmbH, 81669 München (DE)
(72) Erfinder: Has, Uwe, Dipl.-Ing., W-8255 Schwindegg (DE)

(56) Entgegenhaltungen:
- EP-A- 0 380 733
- EP-A- 0 459 131
- DE-U- 9 112 786
- US-A- 4 481 404

## Beschreibung

Die Erfindung bezieht sich auf einen Herd mit pyrolytischer Selbstreinigung, dessen Muffel durch ein in wenigstens einem Wandbereich angeordnetem Heizelement und ggf. mit zusätzlicher Umluftheizung betreibbar ist, wobei die Muffel durch ein Umluftgebläse belüftbar und mit Mitteln zur pyrolytischen Seblstreinigung ausgerüstet ist.

Beim Braten, Garen und Backen werden die Innenseiten einer Herdmuffel in unterschiedlicher Weise verschmutzt. Diese Verschmutzung besteht im wesentlichen aus drei Komponenten: "Fettspritzer tierischer und pflanzlicher Art", "anklebende Gargutreste an den Muffelwänden" und "Kondensation von Wrasenbestandteilen an den Muffelwänden".

Aus der EP-A-0 380 733 ist ein Herd mit einer automatischen pyrolytischen Selbstreinigung bekannt.

Bei der konventionellen pyrolytischen Selbstreinigung von Herden, wie sie bisher betrieben wurde, weraen die Muffelwände beim Durchlauf eines vorgegebenen Zeit-Temperatur-Profils auf eine Temperatur von 480 bis 500°C aufgeheizt und für gewisse Zeit auf hoher Temperatur gehalten, wobei diese Zeit einem Erfahrungswert entspricht und nicht die tatsächlichen Verhältnisse der Muffelverschmutzung wiedergibt. Die relativ langkettigen Moleküle der an den Wänden der Muffel haftenden Verschmutzungen werden durch die lang andauernde Erhitzung auf über 450°C einem thermischen Kreckverfahren unterworfen und so zu relativ kurzkettigen Abbauprodukten, beispielsweise Wasser, kurze Kohlenwasserstoffe, Aromate und zu Ascherückständen umgesetzt. Die gasförmigen Abbauprodukte werden während der Selbstreinigung mit der Entlüftung aus dem Herd geführt. Nach der Selbstreinigung können die verbleibenden Rückstände als Asche einfach aus dem Herd genommen werden. Während der pyrolytischen Selbstreinigung wird der Herd zur Vermeidung von Unfällen verriegelt und erst nach dem Unterschreiten einer vorgegebenen Temperaturschwelle wieder für die Benutzung freigegeben.

Die Aufgabe der Erfindung besteht nunmehr darin, den pyrolytischen Selbstreinigungsbetrieb in Abhängigkeit von der realen Verschmutzungsrate durchzuführen.

Die erfindungsgemäße Lösung dieser Aufgabe ist dadurch gekennzeichnet, daß ein mit einer Auswerteeinheit für pyrolytische Selbstreinigung verbundener Gassensor im Abluftweg der Muffel angeordnet ist, daß die Auswerteeinheit die Sensorsignale mit einem auf den Pyrolysebetrieb angepaßten Logiksystem analysiert, daß die Auswerteeinheit aus den Sensorsignalen nach einer typischen Pyrolyse-Betriebszeit eine verschmutzungsartbedingte Pyrolyse-Mindesttemperatur bestimmt und für höher zu erwartende Spitzentemperaturen der Muffel als 470°C die Sensorsignal-Abfragefrequenz erhöht, bevor eine Temperaturerhöhung über 470°C erfolgt, wobei die teilweise mit einem unscharfen Logiksystem ausgestattete Auswerteeinheit in Abhängigkeit vom Verschmutzungsgrad die notwendige Pyrolyse-Gesamtzeit vorbestimmt, sensorsignalbezogen nachkorrigiert und nach Ablauf dieser Zeiten die Heizelemente abschaltet.

Weitere, vorteilhafte Ausgestaltungen der Erfindung sind in den Unteransprüchen dargestellt.

Ein Ausführungsbeispiel nach der Erfindung ist im folgenden anhand der Zeichnung näher beschrieben. Es zeigt:
- Fig. 1: einen Sensor-Signalverlauf während der Pyrolysezeit bei verschiedenen Verschmutzungen
- Fig. 2: Sensorsignale während des Anstieges der Pyrolysetemperatur bei verschiedenen Verschmutzungen.

Fig. 1 und Fig. 2 stellen Diagramme dar, die in parametrischer Zuordnung verschiedene Verschmutzungswerte mit den dazugehörigen Sensor-Signalverläufen wiedergeben.

Gemäß Fig. 1 ist eine Kurvenschar erkennbar, die mit verschiedenen Verschmutzungsraten als Parameter den Verlauf des Sensorsignals über die Pyrolysezeit darstellt. Dabei können diese Kurven nur qualitative Aussagekraft besitzen, weil sich ständig ändernde Bedingungen beispielsweise Netz-Spannungsschwankungen, andere Garraum--Verschmutzungsarten, Garraumgröße, Beheizungsart des Garraums usw. auf quantitative Kurvenverläufe erheblich auswirken können. Für den gesteuerten Pyrolysebetrieb ist es daher unbedingt erforderlich, daß eine mit unscharfer Logik ausgerüstete Auswerteeinheit durch die ständige Abfrage der Sensorsignale die jeweils erforderlichen Regelschritte einleitet. Aus Fig. 1 ist dennoch entnehmbar, daß gleiche Verschmutzungstypen nach einer bestimmten Pyrolysedauer ihre Maxima fast gleichzeitig erreichen. Man kann davon ausgehen, daß mit Erreichen der notwendigen Pyrolyse-Temperatur, d.h. der Temperatur, die dem Verschmutzungsgrad entsprechend ausreichende Kreckkraft besitzt, keine längeren Aufheizzeiten als eine Stunde erforderlich sein werden. Das ist einmal davon abhängig, in welchem Maße die Verschmutzung komplizierte Zusammensetzungen bezüglich tierischer und pflanzlicher Fette, klebender Gargutreste und komplizierte Kondensationsprodukte von Wrasenbestandteilen vorhanden sind und von welcher Ausgangstemperatur her die Pyrolyse gestartet wird.

Es ist natürlich auch möglich, daß für eine pyrolytische Selbstreinigungsvorgang mehrere Kurven mit unterschiedlichen Maxima durchfahren werden müssen, bis eine eindeutige, der Pyrolysedauer entsprechende, sich gegen asymptotisch Null nähernde Sensorsignalentwicklung erkennbar ist. Es ist daher notwendig, daß die Auswerteeinheit die Sensorsignale mit einem auf den Pyrolysebetrieb angepaßtem Logiksystem, das zweckmäßigerweise eine Kombination aus scharfer und unscharfer Logik sein wird, analysiert und daß die Auswerteeinheit aus den Sensorsignalen nach einer typischen Pyrolyse--Betriebszeit eine Pyrolyse-Mindesttemperatur bestimmt.

Die Sensorsignale, bezogen auf den Temperaturverlauf, sind gemäß Fig. 2 dargestellt. Es ist ersichtlich, daß die Maxima der Sensorsignale bei Temperaturen auftreten, die für die entsprechende Garraumverschmutzung typische Reinigungstemperaturen sind. Im allgemeinen werden Temperaturen der pyrolytischen Selbsstreinigung oberhalb 470° notwendig sein. Aus den Kurvenscharen gemäß Fig. 2 ist aber immerhin erkennbar, daß nicht jede Verschmutzung diese Temperatur erfordert. Diesbezüglich gilt auch, das unter Fig. 1 Gesagte, daß eine unscharfe Logik für die Auswerteeinheit vorteilhaft ist, um eine optimale Pyrolysetemperatur, bezogen auf die jeweilige Verschmutzung im Garraum, zu ermitteln. Durch die Verwendung zweckmäßiger Sensortechnik im Abluftkanal der Herdmuffel können Aussagen zu folgenden Punkten, die Pyrolyse betreffend, gemacht werden.
- Höhe der notwendigen Pyrolyse-Temperatur,
- Angabe zur notwendigen Pyrolysedauer,
- Vorgaben für Be- und Entlüftung der Ofenmuffel,
- Angaben zur Menge und Geschwindigkeit der Umluft,
- mögliche Erkennung von zufällig im Brat- und Backrohr vorhandeen Fremdgegenständen.

Gegenüber den bisherigen Verfahrensweisen bei pyrolytischer Selbstreinigung, die darin bestanden, daß ein starres Zeit-Temperaturprofil durchfahren wurde, d.h. der Herd wurde eine bestimmte empirisch ermittelte Zeit lang mit hoher Temperatur betrieben, ergibt die sensorgesteuerte Pyrolyse folgende Vorteile:
- Der Energieverbrauch wird stark verringert, da die vorhandene Verschmutzung nur sehr selten den Maximalwert erreicht, für den das Zeit-Temperatur-Profil früher ausgelegt war.
- Der Herd wird weit weniger belastet, dadurch vergrößert sich die Lebensdauer der Email der Muffel.
- Die Brandgefahr im Fall von Bedienungsfehlern wird verringert, da die Sensorik Fehlbeschickung im Garraum analysiert.
- Ggf. kann die Geruchsentwicklung minimierbar gestaltet sein.

Diese Erkennungsmöglichkeiten und Vorteile der sensorgsesteuerten Pyrolyse, verbunden mit einer Auswerteeinheit, die scharfe und unscharfe Logik problemorientiert einsetzt, geben den damit ausgerüsteten Herden einen zweckentsprechenden Komfort.

## Patentansprüche

1. Herd mit pyrolytischer Selbstreinigung, dessen Muffel durch ein in wenigstens einem Wandbereich angeordnetes Heizelement und ggf. mit zusätzlicher Umluftheizung betreibbar ist, wobei die Muffel durch ein Umluftgebläse belüftbar und mit Mitteln zur pyrolytischen Selbstreinigung ausgerüstet ist, **dadurch gekennzeichnet,** daß ein mit einer Auswerteeinheit für pyrolytische Selbstreinigung verbundener Gassensor im Abluftweg der Muffel angeordnet ist, daß die Auswerteeinheit die Sensorsignale mit einem auf den Pyrolysebetrieb angepaßten Logiksystem analysiert, daß die Auswerteeinheit aus den Sensorsignalen nach einer typischen Pyrolyse-Betriebszeit eine verschmutzungsartbedingte Pyrolyse-Mindesttemperatur bestimmt und für höher zu erwartende Spitzentemperaturen der Muffel als 470°C die Sensorsignal-Abfragefrequenz erhöht, bevor eine Temperaturerhöhung über 470°C erfolgt, wobei die teilwleise mit einem unscharfen Logiksystem ausgestattete Auswerteeinheit in Abhängigkeit vom Verschmutzungsgrad die notwendige Pyrolyse-Gesamtzeit vorbestimmt, sensorsignalbezogen nachkorrigiert und nach Ablauf dieser Zeiten die Heizelemente abschaltet.

2. Herd mit pyrolytischer Selbstreinigung nach Anspruch 1, **dadurch gekennzeichnet**, daß der Gassensor auf kurzkettige Kohlenwasserstoffe und Wasserstoffmoleküle mit einer auswertbaren elektrischen Widerstandsänderung reagiert.

3. Herd mit pyrolytischer Selbstreinigung nach den Ansprüchen 1 bis 3, **dadurch gekennzeichnet,** daß die Auswerteeinheit nach Abschalten der Heizleistung die Belüftung der Muffel beendet.

## Claims

1. Oven with pyrolytic self-cleaning, the oven chamber of which is operable by a heating element arranged in at least one wall region and in a given case with additional circulating air heating, wherein the oven chamber is loadable with air by a circulating air blower and is equipped with means for pyrolytic self-cleaning, characterised thereby that a gas sensor connected with an evaluating unit for pyrolytic self-cleaning is arranged in the exhaust air path of the oven chamber, that the evaluating unit analyses the sensor signals by a logic system adapted to the pyrolysis operation, that the evaluating unit determines from the sensor signals a pyrolysis minimum temperature, which is dependent on kind of contamination, according to a typical pyrolytic operating time and, for peak temperatures of the oven chamber expected to be higher than 470°C, increases the sensor signal interrogation frequency before a temperature increase above 470°C takes place, wherein the evaluating unit, which is equipped in part with a fuzzy logic system, predetermines the necessary pyrolysis total time in dependence on degree of contamination, subsequently corrects this by reference to sensor signal and switches off the heating element after elapsing of these times.

2. Oven with pyrolytic self-cleaning according to claim 1, characterised thereby that the gas sensor reacts to short-chain hydrocarbons and hydrogen molecules by an electrical resistance change able to be evaluated.

3. Oven with pyrolytic self-cleaning according to claims 1 to 3, characterised thereby that the evaluating unit terminates the air loading of the oven chamber after switching-off of the heating power.

## Revendications

1. Four autonettoyant à pyrolyse dont l'enceinte est chauffée au moyen d'un élément chauffant disposé au moins dans la région d'une paroi et, le cas échéant, comportant un chauffage additionnel à chaleur tournante, l'enceinte de four pouvant être ventilée à l'aide d'une soufflante de circulation et étant équipée de moyens de nettoyage automatique par pyrolyse, caractérisé par le fait qu'un détecteur de gaz qui est connecté à une unité de traitement pour le nettoyage automatique par pyrolyse est disposé sur le trajet de l'air sortant, que l'unité de traitement analyse les signaux du détecteur avec un système logique adapté au fonctionnement en mode pyrolyse, que l'unité de traitement, après un temps caractéristique de fonctionnement en mode pyrolyse, détermine à partir des signaux de détecteur une température minimale de pyrolyse en fonction du type de salissure du four et, pour des températures maximales de l'enceinte de four prévues supérieures à 470 °C, augmente la fréquence d'interrogation des signaux de détecteur avant d'élever la température au-delà de 470 °C, l'unité de traitement qui est partiellement équipée d'un système à logique floue prédéterminant la durée totale nécessaire de la pyrolyse sur la base du degré de salissure, la corrigeant en fonction des signaux du détecteur et coupant les éléments chauffants lorsque ce temps est écoulé.

2. Four autonettoyant à pyrolyse selon la revendication 1, caractérisé par le fait que le détecteur de gaz réagit aux produits hydrocarbonés à chaîne courte et aux molécules d'eau par une variation mesurable de la résistance électrique.

3. Four autonettoyant à pyrolyse selon les revendications 1 à 3, caractérisé par le fait que l'unité de traitement arrête la ventilation de l'enceinte de four après l'arrêt du chauffage.
